# EUROPÄISCHE PATENTSCHRIFT

(11) **EP 1 179 636 B1**
(45) Veröffentlichungstag und Bekanntmachung des Hinweises auf die Patenterteilung: **02.11.2005**
(21) Anmeldenummer: 01118983.4
(22) Anmeldetag: 06.08.2001
(51) Int. Cl.: E01C 19/48

(54) **Strassenfertiger und Einbauverfahren**
Road paver and method of paving
Finisseuse et procédé de pavage

(30) Priorität: 09.08.2000 DE 10038943
(43) Veröffentlichungstag der Anmeldung: 13.02.2002
(73) Patentinhaber: Joseph Vögele AG, D-68146 Mannheim (DE)
(72) Erfinder: Berghoff, Peter, 53578 Windhagen (DE); Eul, Achim, 68219 Mannheim (DE); Munz, Roman, 67435 Neustadt (DE)
(74) Vertreter: Grünecker, Kinkeldey, Stockmair & Schwanhäusser Anwaltssozietät

(56) Entgegenhaltungen:
- EP-A- 0 513 942
- DE-A- 19 513 195
- US-A- 5 851 085

## Beschreibung

Die Erfindung betrifft einen Straßenfertiger gemäß Oberbegriff des Anspruchs 1 sowie ein Einbauverfahren gemäß Oberbegriff des Anspruchs 9.

Aus der Zeitschrift "Asphalt 8/99, S. 36 bis 38, Einbau von Verkehrsdrempeln" ist bekannt, die üblichen Spannschlösser zum Einstellen des Einbaubohlen-Anstellwinkels relativ zu den Holmen durch Hydraulikzylinder mit innenliegenden Stellungsgebem zur automatisch gesteuerten Winkel-Positionierung der Einbaubohle zu ersetzen. Mit einer programmierten Steuerung werden nach programmierten Einstellwerten Deckenstrukturen im Verlauf der Verkehrsfläche eingebaut, z.B. Verkehrsdrempel, d.h. bombierte Querschwellen mit einem bestimmten Profil.

Bei Straßenfertigem gemäß EP 513 942 A und DE 195 13 195 A wird in den Figuren eine weitere Gelenkachse an der Oberseite der Einbaubohle und unter den Holmen gezeigt, während die Stellantriebe zwischen den freien Holmenden und der Oberseite der Einbaubohle platziert sind.

Bei einem aus US 5 851 085 A bekannten Straßenfertiger (Fig. 7) lässt sich die Bohle über eine manuell bedienbare Spindel in unterschiedliche Anstellungen relativ zu den Holmen bringen, wobei das Gelenk an oder unterhalb der Oberseite der Bohle im Bohleninneren angeordnet ist.

Der Erfindung liegt die Aufgabe zugrunde, einen Straßenfertiger der eingangs genannten Art sowie ein Einbauverfahren anzugeben, die es ermöglichen, bestimmte Deckenstrukturen auf andere Weise und, falls erwünscht, automatisiert herzustellen.

Die gestellte Aufgabe wird mit den Merkmalen des Anspruchs 1 sowie mit den Verfahrensmerkmalen des Verfahrensanspruchs 9 gelöst.

Wird die weitere Gelenkachse an oder vor der Vorderseite der Einbaubohle und im Abstand unterhalb der Ebene der Oberseite der Einbaubohle vorgesehen, dann ergeben bereits geringfügige Schwenkverstellungen der mit günstigen Hebelarmen wirkenden Stellantriebe deutliche Änderungen des Anstellwinkels der Einbaubohle. Die Verschwenkkinematik der Einbaubohle ist auch zum Herstellen sogenannter Drempel zweckmäßig. Alternativ wird die Schwenkverstellung der Einbaubohle um die relativ weit vorne und günstig tiefliegende weitere Gelenkachse in den Holmen vorgenommen, was gerade für den Drempeleinbau günstige kinematische Schwenkverhältnisse ergibt.

Verfahrensgemäß werden Deckenstrukturen wie Drempel hergestellt und die Einbaubohle in einem geschlossenen Regelkreis verstellt, wobei eine Fülle erfasster Regelparameter berücksichtigt wird. Dank der Fülle der Regelparameter lässt sich das gewünschte Profil selbst automatisiert mit höherer Genauigkeit einbauen, weil beispielsweise nicht nur eine Schwenkverstellung der Einbaubohle um die weitere Gelenkachse mit einem festgelegten Verlauf über die jeweilige Einbaustrecke durchgeführt wird, sondern dabei auch weitere Regelparameter berücksichtigt werden, um das gewünschte Profil präzise zu formen oder zu reproduzieren. Dabei können die Regelparameter aufeinander abgestimmt und/oder relativ zueinander geändert werden, damit sich die erforderliche Genauigkeit der Deckenstruktur und deren exakte Reproduktion erzielen lassen, selbst wenn sich von Einbaufall zu Einbaufall Parameter ändern sollten.

Als Stellantriebe eignen sich besonders hydraulische oder mechanische Stellantriebe mit zugeordneten Weg- oder Neigungserfassungssystemen. Auf diese Weise sind nicht nur die jeweiligen Schwenkhübe feinfühlig und präzise reproduzierbar einzustellen, sondern es ist stets die Ist-Position jedes Stellantriebs und damit der Einbaubohle bekannt.

Die weitere Gelenkachse lässt sich baulich einfach in eine aufklappbare Flanschverbindung zwischen den Holmenden und der Einbaubohle integrieren, wobei auch der wenigstens eine Stellantrieb wirkungsmäßig in der Flanschverbindung angeordnet ist.

Für eine feinfühlige Schwenkverstellung der Einbaubohle um die tief angeordnete weitere Gelenkachse kann ein Stellantrieb mit günstigen Hebelarmen an Widerlagern am Holmende und an der Oberseite der Einbaubohle angreifen.

Ist die weitere Gelenkachse zwischen den Holmvorder- und -hinterabschnitten vorgesehen, greifen zweckmäßigerweise die Stellantriebe mit relativ großen Abständen von der weiteren Gelenkachse an, um feinfühlige Schwenkverstellungen der Einbaubohle zu bewirken bzw. den Verbund der Holme im Bereich der weiteren Gelenkachse stabil zu gestalten. Der Stellantrieb kann vor oder hinter der weiteren Gelenkachse platziert sein.

Um den Straßenfertiger an unterschiedliche Einbaubedingungen oder andere Gesichtspunkte anpassen zu können, ist es zweckmäßig, an den Holmvorderabschnitten mehrere wahlweise als weitere Gelenkachse nutzbare Anlenkstellen für die Holmhinterabschnitte vorzusehen.

Den Platzverhältnissen am Straßenfertiger wird mit günstigen kinematischen Verhältnissen Rechnung getragen, wenn bei tiefer Lage der weiteren Gelenkachse die Holmhinterabschnitte jeweils aus einem schräg ansteigenden Teil und einem nach hinten abknickenden, zur Einbaubohle führenden und mit dieser fest verbundenen Teil bestehen.

Die weitere Gelenkachse sollte im Hinterachsbereich des Straßenfertigers liegen, vorzugsweise in Arbeitsfahrtrichtung vor der Hinterachse.

Verfahrensgemäß sollte in dem geschlossenen Regelkreis zusätzlich auch die Neigung des Straßenfertigers als ein Regelparameter verarbeitet werden. Dies ist zur präzisen Ermittlung der relativen Anstellung der Einbaubohle zweckmäßig. Ein wichtiger Verfahrensgesichtspunkt liegt darin, die Tamper-Drehzahl und/oder die Vibratorenfrequenz auf die relative Höheneinstellung der Zugpunkte und/oder die relative Anstellung der Einbaubohle um die weitere Gelenkachse abzustimmen. Eine dann angehobene Tamperdrehzahl bewirkt z.B. ein Unterstützen des Aufschwimmens der Einbaubohle. Auch lässt sich die Materialvorlage durch Verändern der Verteilschneckendrehzahl zusätzlich erhöhen, um zeitweilig mehr Mischgut vor die Einbaubohle zu bringen.

Da beim Einbau eines bestimmten Deckenprofils (wie eines Drempels) nicht nur Veränderungen des Anstellwinkels der Einbaubohle maßgeblich für das erzeugte Profil sind, sollte die Schwenkverstellung der Einbaubohle, z.B. um die weitere Gelenkachse, in Abhängigkeit von verschiedenen Regelparametern durchgeführt werden, von denen die Fahrgeschwindigkeit, die Mischguttemperatur oder -konsistenz, die Tamper-Drehzahl, die Vibratorfrequenz, die Schneckendrehzahl und/oder -höheneinstellung oder dgl., einige Beispiele sind. Die eingesetzten Regelparameter sollten alle oder fallweise einzeln oder in Gruppen aufeinander abgestimmt werden.

Ein weiterer wichtiger Verfahrensgesichtspunkt besteht darin, die Tamperdrehzahl und/oder die Vibratorenfrequenz auf die Eigenschwingfrequenz der Einbaubohle bzw. der Einbaubohleneinheit abzustimmen. Durch diese Abstimmung können unvorhersehbare Arbeitssituationen vermieden werden.

Wird durch Veränderung der Anstellung der Einbaubohle und gegebenenfalls Erhöhen der Tamperdrehzahl vorübergehend mehr Mischgut vor die Einbaubohle gebracht, dann werden zur Unterstützung die Hubzylinder der Einbaubohle dazugeschaltet, um bei der Nachführbewegung der Einbaubohle zu assistieren.

Anhand der Zeichnung werden Ausführungsbeispiele des Erfindungsgegenstandes erläutert. Es zeigen:
- Fig. 1: eine schematische Seitenansicht einer ersten Ausführungsform eines Straßenfertigers mit Mitteln zur Schnelleinstellung der Einbaudicke,
- Fig. 2: eine schematische Seitenansicht einer zweiten Ausführungsform eines Straßenfertigers,
- Fig. 3: schematisch, zwei unterschiedliche Ausführungsformen der Gesamtanordnung zur Schnelleinstellung der Einbaudicke,
- Fig. 4: eine Detailvariante zu Fig. 1,
- Fig. 5: eine Detailvariante zu Fig. 2, und
- Fig. 6: eine Seitenansicht einer weiteren Ausführungsform eines Straßenfertigers mit Mitteln zur Schnelleinstellung der Einbaudicke.

An einem Chassis E eines Straßenfertigers F in Fig. 1 ist an seitlichen Holmen H eine Einbaubohle B angelenkt. Aus in einem vorderen Bunker bereitgehaltenem Mischgut M wird bei Arbeitsfahrt des Straßenfertigers eine Verkehrsflächendecke 1 mit einer vorbestimmten Deckenstruktur D, z.B. einem Drempel, hergestellt. Mischgut M wird zu einer hinten am Chassis E höhenverstellbar angebrachten Verteilerschneckenanordnung Q gefördert (vordere Mischgutvorlage V1), verteilt und als hintere Mischgutvorlage V2 von der Einbaubohle B eingebaut. Die Holme H sind an über Stelltriebe 3 höhenverstellbaren Zugpunkten Z in je einer Führung 2 am Chassis E abgestützt.

Zwischen den Holmen H und der Einbaubohle B ist eine weitere Gelenkachse G vorgesehen, die parallel zu der durch die Zugpunkte Z definierten vorderen Gelenkachse ist. Die weitere Gelenkachse G befindet sich in Fig. 1 an oder vor einer Vorderseite 6 der Einbaubohle B und im Abstand unterhalb deren Oberseite 5. An den Holmenden und der Vorderseite 6 der Einbaubohle B ist eine Flanschverbindung 7, 8 mit annähemd zu den Holmenden senkrechten Flanschen vorgesehen, die in Fig. 1 durch die untenliegende weitere Gelenkachse G klappbar miteinander verbunden sind. Die Klappstellung der Flanschverbindung 7, 8 wird mittels wenigstens eines hydraulischen oder mechanischen, während Einbauarbeitfahrt fernverstellbaren Stellantriebs 4 eingestellt, um den Anstellwinkel der Einbaubohle B zu wählen oder zu verändern. In der Einbaubohle B kann wenigstens ein drehzahlregelbarer Tamper T vorgesehen sein. Ferner können bei einem untenliegenden Glättblech 9 in ihrer Frequenz einstellbare Vibratoren V benutzt werden, und kann in der Einbaubohle B ein Neigungserfassungssystem N enthalten sein. Alternativ oder additiv kann ein Zylinder-Stellweg-Erfassungssystem W benutzt werden, um Informationen beispielsweise zur Neigung der Einbaubohle (Anstellwinkel relativ zum Planum) zu beschaffen.

Beim Einbau der Deckenstruktur D, z.B. des Drempels, werden zur Schnelleinstellung der Einbaudicke nicht nur die Zugpunkte Z der Holme H auf- oder abverstellt, sondern kann alternativ oder additiv die Einbaubohle E um die weitere Gelenkachse G verstellt werden. Gegebenenfalls wird zum Einbau eines Drempels sogar nur eine Änderung der Anstellung der Einbaubohle B um die weiteren Gelenkachse G vorgenommen.

Die Holme H verlaufen an einer Hinterachse 27 eines Fahrwerks vorbei. Bei der Einstellung des Anstellwinkels der Einbaubohle B, die mittels des Neigungserfassungssystems N oder des Zylinder-Stellweg-Erfassungssystems W überwacht wird, können als zusätzliche Regelparameter die Mischguttemperatur bzw. -konsistenz, die Arbeitsfahrtgeschwindigkeit, die Tamper-Drehzahl, die Verteilerschnecken-Drehzahl, die Verteilerschnecken-Höhenlage und/oder die Vibratoren-Frequenz berücksichtigt werden, um das Profil des Drempels so präzise wie möglich herzustellen.

Dank der in Fig. 1 tiefliegenden weiteren Gelenkachse G verlagern bereits geringfügige Verstellbewegungen durch den Stellantrieb 4 die hintere untere Kante der Einbaubohle B nach unten oder nach oben. Ferner werden die Schleppkräfte mit günstig kleinem Hebelarm in Bezug auf den Versetzungswiderstand des Mischguts in der hinteren Mischgutvorlage V2 übertragen.

In Fig. 2 ist die weitere Gelenkachse G innerhalb der Holme H zwischen Holmvorderabschnitten Hᵥ und Holmhinterabschnitten H_{H} und mit deutlichem Abstand unterhalb der Ebene der Oberseite 5 der Einbaubohle B angeordnet. Jeder Holmvorderabschnitt Hᵥ enthält mehrere Anlenkstellen 10, die wahlweise für die weitere Gelenkachse G nutzbar sind und eine Anpassung an die jeweiligen Einbaubedingungen ermöglichen. Der Holmvorderabschnitt Hᵥ ist entgegen der Arbeitsfahrtrichtung nach hinten verlängert und bildet einen Stützvorsprung 11. Der Stellantrieb 4, mittels dessen die Einbaubohle B um die weiteren Gelenkachse G verstellbar ist, ist zwischen dem Holmhinterabschnitt H_{H} und dem Stützvorsprung 11 eingesetzt. In der Einbaubohle B können wenigstens ein Tamper T, Vibratoren V auf dem Glättblech 9, oder sogar ein Pressleistensystem K für eine höhere Verdichtung vorgesehen werden. Ferner können Neigungserfassungssysteme N und/oder Zylinderweg-Mess- oder -Erfassungssysteme W in bzw. an der Einbaubohle B oder den Stellantrieben 3, 4 vorgesehen sein.

In Fig. 3 sind beide Alternativen (weitere Gelenkachse G an bzw. vor der Vorderseite im gestrichelten Feld X, bzw. zwischen den Holmvorder- und Holmhinterabschnitten Hᵥ, H_{H} im gestrichelten Feld Y) nebeneinander dargestellt, obwohl in der Praxis zweckmäßig jeweils nur eine Alternative einer weiteren Gelenkachse G vorgesehen sein wird.

Der Stellantrieb 3 für den Zugpunkt Z entlang der Führung 2 ist ein sogenannter Nivellier-Hydraulikzylinder, der am Chassis E abgestützt ist. Dem Stellantrieb 3 kann ein Stellweg-Erfassungssystem W zugeordnet sein, das an eine programmierbare Steuer- oder Regelungsvorrichtung C angeschlossen ist. Diese verfügt über einen einstellbaren Programmierteil P. Am Chassis E kann ein Neigungserfassungssystem N' für die relative Neigung des Straßenfertigers oder dessen Chassis E angebracht und mit der Steuervorrichtung C verbunden sein. Auch ein Erfassungssystem 18 für die Einbauarbeitsgeschwindigkeit kann an die Steuervorrichtung C angeschlossen sein. Am Chassis E sind an Auslegern 12 Hubzylinder 13 angeschlossen, die an den Holmen H angreifen, um die Einbaubohle B auszuheben oder abzusenken oder in einer Schwimmstellung zu halten. Die Hubzylinder 13 können beim Einbauen der Deckenstruktur D assistieren. Auch den Hubzylindern 13 und/oder den Stellantrieben 3 können Stellweg-Erfassungssysteme W zugeordnet sein, die an die Steuervorrichtung C angeschlossen sind. Auch jeder Stellantrieb 4 für die Anstellung der Einbaubohle B um die weitere Gelenkachse G ist über ein Stellweg-Erfassungssystem W an die Steuervorrichtung C angeschlossen.

Jeder Tamper T wird üblicherweise von einem Exzenterantrieb 14 mit einer bestimmten, wählbaren Drehzahl angetrieben. Ein Erfassungs- und Verstellsystem 15 übermittelt die jeweilige Tamperdrehzahl an die Steuervorrichtung C, wobei die Steuervorrichtung C die Drehzahl verändern kann. Analog sind die Vibratoren V mit ihren Exzenterantrieben 16 über ein Erfassungssystem 17 an die Steuervorrichtung C angeschlossen, wie auch die Neigungs- oder Stellwegerfassungssysteme N, W. Beispielsweise lässt sich die hintere Mischgut-Vorlage V2 vor der Einbaubohle B durch Ändem der Verteilerschnecken-Drehzahl und/oder -höhenlage verändern. Da üblicherweise in einer Verteilerschneckenanordnung Q linke und rechte, unabhängig drehzahlregelbare Verteilerschnecken enthalten sind, lässt sich hiermit sogar das Deckenprofil zwischen links und rechts unterschiedlich einstellen.

In Fig. 3 werden Verstellungen der Zugpunkte Z und/oder des Anstellwinkels der Einbaubohle B um die weitere Gelenkachse G nicht nur anhand programmierter oder vorgegebener Soll-Werte ausgeführt, sondern in einem geschlossenen Regelkreis in Abhängigkeit von Regelparametern wie der Einbaufahrgeschwindigkeit, der Mischguttemperatur bzw. -konsistenz, der Tamper-Drehzahl, und/oder der Vibrationsfrequenz, weil diese Parameter Einfluss darauf haben, wie die Einbaubohle B zu verstellen ist, um das gewünschte Profil bzw. die gewünschte Deckenstruktur ohne oder ggfs. auch mit Zuhilfenahme externer Referenzen oder Leitsysteme einzubauen. Auch ein Pressleistensystem K kann an der Formung der Deckenstruktur D mitwirken.

Dabei kann in Abhängigkeit von der Einbaudicke und des Einbauprofils (z.B. für einen Drempel) die Verdichtungs-Einstellung der Einbaubohle B verändert bzw. angepasst werden, d.h. die Tamper-, Vibratoren- und gegebenenfalls die Pressleisten-Frequenz.

Fig. 4 deutet eine Variante zu Fig. 1 an, bei der die Flanschverbindung 7, 8 zwischen den Holmenden und der Einbaubohle B so ausgebildet ist, dass die weitere Gelenkachse G oben liegt, während der Stellantrieb 4 unten angeordnet ist, und zwar zweckmäßigerweise zwischen nach unten gerichteten Verlängerungen der Flansche der Flanschverbindung 7, 8. Dem Stellantrieb 4 ist ein Stellweg-Erfassungssystem W zugeordnet. Die weitere Gelenkachse G liegt in etwa auf der Höhe der Oberseite 5 der Einbaubohle B, oder sogar darüber.

Der Stützvorsprung 11 in der Variante von Fig. 5 ist eine Verlängerung des annähernd horizontal verlaufenden Abschnitts 20 des Holmhinterabschnitts H_{H}, von dem der schräg abwärts verlaufende Abschnitt 19 nach unten abzweigt und in der weiteren Gelenkachse G mit dem Holmvorderabschnitt Hᵥ verbunden ist. Der Stellantrieb 4 mit seinem Stellweg-Erfassungssystem W ist zwischen dem Anlenkpunkt 21 am Stützvorsprung 11 und z.B. einer der Anlenkstellen 10 im Holmvorderabschnitt Hᵥ angeordnet.

In Fig. 6 ist als weitere Detailvariante zu den Fig. 1 und Fig. 4 ein Straßenfertiger mit Raupenfahrwerk in einer Seitenansicht gezeigt, bei dem die weitere Gelenkachse G in den hinteren Holmendbereichen der Holme H angeordnet ist. Die Einbaubohle B ist mit an ihrer Vorderseite angebrachten Lagerböcken 8' um die in Arbeitsfahrtrichtung vor der Vorderseite und unterhalb der Ebene der Oberseite der Einbaubohle B liegende weitere Gelenkachse G schwenkbar. Die Stellantriebe 4 sind jeweils zwischen einem am Holmende angeordneten Widerlager 22 und einem auf der Oberseite 5 der Einbaubohle B angeordneten Widerlager 23 mit deutlichem Abstand oberhalb der weiteren Gelenkachse G abgestützt. Die Stellantriebe 3 mit ihren Stellweg-Erfassungssystemen W dienen zum Verstellen der Zugpunkte Z entlang der Führung 2. Die Hubzylinder 13, die ebenfalls mit Stellweg-Erfassungssystemen W ausgestattet sein können, können zusätzlich auch zum Nachführen der Einbaubohle beim Einbau herangezogen werden.

Die Schnelleinstellung der jeweiligen Einbaudicke erfolgt in einem geschlossenen Regelkreis, wobei ein wichtiger Gesichtspunkt bei der Regelung darin bestehen kann, die Tamper-Drehzahl und/oder die Vibratoren-Frequenz auf die Veränderung des Anstellwinkels der Einbaubohle B und die Einbaudicke des Mischguts M abzustimmen. Eine Erhöhung der Tamperdrehzahl bewirkt z.B. ein Aufschwimmen der Einbaubohle auf dem zunächst stärker verdichteten Mischgut. Zur Unterstützung könnten die Hubzylinder 13, z.B. je nach Mischgutkonsistenz, für eine Nachführbewegung der Einbaubohle beaufschlagt werden. Die hintere Mischgutvorlage V2 lässt sich durch Verändem der Verteilerschneckendrehzahl und/oder der Verteilerschnecken-Höheneinstellung verändern, z.B. erhöhen, so dass vorübergehend mehr Mischgut vor die Einbaubohle gebracht wird. Die Einbaubohle kann auch ein Pressleistensystem (K, wie in Fig. 3) zur höheren Verdichtung des Mischguts enthalten. Die hintere Mischgutvorlage V2 vor der Einbaubohle lässt sich, wie gesagt, durch Verändern der Verteilerschnecken-Drehzahl bzw. Verteilerschnecken-Höheneinstellung variieren. Dabei können die linken oder rechten Verteilerschnecken-Drehzahlen unabhängig voneinander erfasst und verändert werden, wodurch sich gegebenenfalls das Profil der Deckenstruktur D zwischen links und rechts variieren lässt.

## Patentansprüche

1. Straßenfertiger (F) mit einer geschleppten Einbaubohle (B), die mit am Chassis (E) des Straßenfertigers mit höhenverstellbaren Zugpunkten (Z) angelenkten Holmen (H) verbunden ist, und mit einer weiteren, horizontalen, quer zur Arbeitsfahrtrichtung liegenden Gelenkachse (G), um welche die Einbaubohle (B) mit wenigstens einem femverstellbaren Stellantrieb (4) zusätzlich schwenkverstellbar ist, **dadurch gekennzeichnet, dass** die weitere Gelenkachse (G) entweder an oder vor der Vorderseite (6) der Einbaubohle (B) zwischen dem jeweiligen Holmende und der Einbaubohle und im Abstand unterhalb der Ebene der Oberseite (5) der Einbaubohle (B), oder in den Holmen (H) zwischen vorderen, mit den Zugpunkten (Z) am Chassis (E) angelenkten Holmvorderabschnitten (Hᵥ) und hinteren, mit der Einbaubohle (B) verbundenen Holmhinterabschnitten (H_{H}) angeordnet ist.

2. Straßenfertiger nach Anspruch 1, **dadurch gekennzeichnet, dass** die Stellantriebe (4) hydraulische oder mechanische Stellantriebe sind, insbesondere mit zugeordneten Weg- oder Neigungserfassungssystemen (W).

3. Straßenfertiger nach Anspruch 1, **dadurch gekennzeichnet, dass** die weitere Gelenkachse (G) und die Stellantriebe (4) in eine aufklappbare Flanschverbindung (7, 8) zwischen den Holmenden und der Einbaubohle (B) eingegliedert sind.

4. Straßenfertiger nach Anspruch-1, **dadurch gekennzeichnet, dass** die weitere Gelenkachse (G) in den Holmen (H) in deren Holmendbereichen angeordnet ist, dass die Einbaubohle (B) mit wenigstens einem an ihrer Vorderseite angeordneten Lagerbock (8') an der weiteren Gelenkachse (G) angelenkt ist, und dass jeder Stellantrieb (4) zwischen einem Widerlager (22) am Holmende und einem Widerlager (23) an der Oberseite der Einbaubohle (B) angeordnet ist.

5. Straßenfertiger nach Anspruch 1, **dadurch gekennzeichnet, dass** der Holmvorderabschnitt (Hᵥ) einen über die weitere Gelenkachse (G) nach hinten oder der Holmhinterabschnitt (H_{H}) einen über die weitere Gelenkachse (G) nach vorne verlängerten Stützvorsprung (11) aufweist, und dass der Stellantrieb (4) wirkungsmäßig zwischen dem Stützvorsprung (11) und einem von der Gelenkachse (G) beabstandeten Anlenkpunkt (10, 21) im Holmhinterabschnitt (H_{H}) oder im Holmvorderabschnitt (Hᵥ) eingesetzt ist.

6. Straßenfertiger nach Anspruch 1, **dadurch gekennzeichnet, dass** der Holmvorderabschnitt (Hᵥ) mehrere, wahlweise als weitere Gelenkachse (G) und/oder für den Stellantrieb nutzbare Anlenkstellen (10) aufweist.

7. Straßenfertiger nach Anspruch 1, **dadurch gekennzeichnet, dass** der Holmvorderabschnitt (Hᵥ) zumindest in etwa geradlinig ausgebildet ist, dass der Holmhinterabschnitt (H_{H}) aus einem schräg ansteigenden Teil (19) und einem davon nach hinten abknickenden Teil (20) besteht, und dass der schräg ansteigende Teil (19) an der weiteren, unterhalb des Teils (20) liegenden Gelenkachse (G) am Holmvorderabschnitt (Hᵥ) angelenkt ist.

8. Straßenfertiger nach Anspruch 1, **dadurch gekennzeichnet, dass** die weitere Gelenkachse (G) im Hinterachsbereich des Straßenfertigers (F), vorzugsweise in Arbeitsfahrtrichtung vor der Hinterachse (27), liegt.

9. Verfahren zum Einbauen vorbestimmter Deckenstrukturen (D), insbesondere Mikrowellen oder Drempel in Verkehrsflächen, mit einem eine Einbaubohle (B) schleppenden, eine Verteilerschneckenanordnung (Q) für eine Mischgutvorlage (V1, V2) aufweisenden Straßenfertiger (F) gemäß Anspruch 1, dessen mit Tampem (T) und Vibratoren (V) ausgestattete Einbaubohle (B) über Holme (H) und höhenverstellbare Zugpunkte (Z) am Chassis (E) des Straßenfertiger (F) gegenüber dem Planum anstellbar angelenkt und um eine weitere, zu den Zugpunkten parallele Gelenkachse (G) schwenkbar ist, bei welchem Verfahren zumindest die Anstellung der Einbaubohle (B) mittels einer programmierten Steuerung (C) anhand erfasster Ist- und vorgegebener Soll-Daten verstellt wird, **dadurch gekennzeichnet, dass** zur Schnelleinstellung der Einbaudicke beim Einbau programmierter Deckenstrukturen (D) die Zugpunkthöhe und/oder die relative Einbaubohlen-Anstellung um die weitere Gelenkachse (G) sowie wenigstens ein Wert aus der folgenden Gruppe von Arbeitsparametem: EinbauFahrgeschwindigkeit, Mischgut-Temperatur bzw. Mischgut-Konsistenz, Tamper-Drehzahl, Vibrationsfrequenz, Materialvorlage vor und/oder hinter der Verteilerschneckenanordnung, Schneckendrehzahl und/oder Schneckenhöheneinstellung als Regelparameter erfasst und in einem geschlossenen Regelkreis verarbeitet werden, wobei mehrere solche erfasste Regelparameter aufeinander abgestimmt werden.

10. Verfahren nach Anspruch 9, **dadurch gekennzeichnet, dass** zusätzlich die Neigung des Straßenfertigers (F) und/oder der Einbaubohle (B) als Regelparameter verarbeitet wird (werden).

11. Verfahren nach Anspruch 9, **dadurch gekennzeichnet, dass** beim Einbau der vorbestimmten Deckenstruktur (D) die Tamper-Drehzahl und/oder die Vibratoren-Frequenz auf die relative Höheneinstellung der Zugpunkte (Z) und/oder die relative Anstellung der Einbaubohle um die weitere Gelenkachse (G) abgestimmt wird (werden.

12. Verfahren nach Anspruch 9, **dadurch gekennzeichnet, dass** bei der Regelung die Tamper-Drehzahl und/oder Vibratorenfrequenz auf die Eigenschwingfrequenz der Einbaubohle (B) abgestimmt wird (werden.

13. Verfahren nach Anspruch 9, **dadurch gekennzeichnet, dass** die Einbaubohle (B) zur Schnelleinstellung der Einbaudicke in Abhängigkeit von der Mischgutkonsistenz mittels Einbaubohlen-Hubzylindem (13) unterstützend nachgeführt wird.

## Claims

1. Road finishing machine (F) with a towed incorporating plank (B) which is connected to bars connected to the chassis (E) of the road finishing machine with height adjustable tension points (Z) and with a further, horizontal joint axis (G) lying perpendicular to the working travel direction, about which the incorporating plank (B) can additionally be pivotally displaced with at least one remotely displaceable actuator (4), **characterised in that** the further joint axis (G) is arranged either on or in front of the front side (6) of the incorporating plank (B) between the respective end of the bar and the incorporating plank and at a distance below the plane of the upper side (5) of the incorporating plank (B) or in the bars (H) between bar front sections (Hᵥ) connected to the tension points (Z) on the chassis (E) and rear bar sections (H_{H}) connected to the incorporating plank (B).

2. Road finishing machine according to claim 1, **characterised in that** the actuators (4) are hydraulic or mechanical actuators, in particular having assigned path or inclination recording systems (W).

3. Road finishing machine according to claim 1, **characterised in that** the further joint axis (G) and the actuators (4) are integrated into a flange connection (7, 8) which can be folded up and lies between the ends of the bars and the incorporating plank (B).

4. Road finishing machine according to claim 1, **characterised in that** the further joint axis (G) is arranged in the bars (H) in their end regions, **in that** the incorporating plank (B) is joined with at least one bearing block (8') arranged on its front side to the further joint axis and **in that** each actuator (4) is arranged between an abutment (22) at the end of the bar and an abutment (23) on the upper side of the incorporating plank (B).

5. Road finishing machine according to claim 1, **characterised in that** the bar front section (Hᵥ) has a support nose (11) extended rearwardly through the further joint axis (G) or the bar rear section (H_{H}) has a support nose extended forwardly through the further joint axis (G), and **in that** the actuator is used effectively between the support nose (11) and a connection point (10, 21) at a distance from the joint axis (G) in the bar rear section (H_{H}) or in the bar front section (Hᵥ).

6. Road finishing machine according to claim 1, **characterised in that** the bar front section (Hᵥ) has several connection points (10) which can be used optionally as a further joint axis (G) and / or for the actuator.

7. Road finishing machine according to claim 1, **characterised in that** the bar front section (Hᵥ) is formed at least approximately in a straight line, **in that** the bar rear section (H_{H}) consists of a portion (19) rising at an incline and a portion (20) bending away from same towards the rear (20) and **in that** the portion (19) rising at an incline is connected to the further joint axis (G) lying below the portion (20) on the bar front section (Hᵥ).

8. Road finishing machine according to claim 1, **characterised in that** the further joint axis (G) lies in the rear axis region of the road finishing machine (F), preferably in the working travel direction of the rear axis (27).

9. Method for incorporating pre-determined pavement structures (D), in particular microwaves or wall structures in traffic areas, with a road finishing machine (F) towing an incorporating plank (B), a screw-type distributing auger (Q) for presenting mixed materials (V1, V2) according to claim 1 whose incorporating plank (B) equipped with tampers (T) and vibrators (V) is connected by means of bars (H) and height displaceable tension points (Z) to the chassis (E) of the road finishing machine (F), can be adjusted relative to the body area and can be pivoted about a further joint axis (G) parallel to the tension points, in which method at least the position of the incorporating plank is displaced by means of a programmed control (C) with the aid of recorded actual and prescribed reference data, **characterised in that** for the quick setting of the incorporating thickness during the incorporation of programmed pavement structures (D) the height of the tension point and / or the relative incorporating plank position about the further joint axis (G) and at least one value of the following group of work parameters are recorded as control parameters: incorporating travel speed, mixed materials temperature or mixed materials consistency, tamper speed, vibration frequency, material presentation in front of and / or behind the screw-type distributing auger; and processed in a closed regulating circuit wherein several such recorded control parameters are oriented to each other.

10. Method according to claim 9, **characterised in that** additionally the inclination of the road finishing machine (F) and / or the incorporating plank (B) is / are processed as control parameter/s.

11. Method according to claim 9, **characterised in that** during the incorporation of the pre-determined pavement structure (D) the tamper speed and / or the vibrator frequency is / are oriented to the relative height adjustment of the tension points (Z) and / or the relative position of the incorporating plank about the further joint axis (G).

12. Method according to claim 9, **characterised in that** during the regulation the tamper speed and / or vibration frequency is / are oriented to the specific vibration frequency of the incorporating plank (B).

13. Method according to claim 9, **characterised in that** the incorporating plank (B) is subsequently guided in a supporting way for the rapid setting of the incorporating thickness according to the mixed materials consistency by means of incorporating plank lifting cylinders (13).

## Revendications

1. Finisseuse de route (F) avec une table de pose (B) remorquée qui est reliée à des longerons (H) articulés sur le châssis (E) de la finisseuse de route par des points de traction (Z) réglables en hauteur et avec un autre axe d'articulation (G) horizontal disposé transversalement au sens de progression du travail autour duquel la table de pose (B) peut en outre être ajustée par pivotement par au moins un vérin (4) réglable à distance, **caractérisée en ce que** l'autre axe d'articulation (G) est disposé soit sur soit devant le côté avant (6) de la table de pose (B) entre l'extrémité de longeron concernée et la table de pose et à distance en dessous du plan de la face supérieure (5) de la table de pose (B) ou dans les longerons (H) entre des sections antérieures (Hᵥ) de longeron articulées sur le châssis (E) par les points de traction (Z) et des sections postérieures (H_{H}) de longeron reliées à la table de pose (B).

2. Finisseuse de route selon la revendication 1, **caractérisée en ce que** les vérins (4) sont des vérins hydrauliques ou mécaniques, en particulier avec des systèmes de détection de distance ou d'inclinaison (W) associés.

3. Finisseuse de route selon la revendication 1, **caractérisée en ce que** l'autre axe d'articulation (G) et les vérins (4) sont intégrés dans un raccord à brides (7, 8) repliable entre les extrémités de longerons et la table de pose (B).

4. Finisseuse de route selon la revendication 1, **caractérisée en ce que** l'autre axe d'articulation (G) est disposé dans les régions d'extrémité des longerons (H), **en ce que** la table de pose (B) est articulée sur l'autre axe d'articulation (G) par au moins une selle d'appui 8' disposée sur son côté avant et **en ce que** chaque vérin (4) est disposé entre une butée (22) sur une extrémité de longeron et une butée (23) sur la face supérieure de la table de pose (B).

5. Finisseuse de route selon la revendication 1,
**caractérisée en ce que** la section antérieure (Hᵥ) de longeron présente une avancée d'appui (11) prolongée vers l'arrière au-delà de l'autre axe d'articulation (G) ou la section postérieure (H_{H}) de longeron présente une avancée d'appui (11) prolongée vers l'avant au-delà de l'autre axe d'articulation (G) et **en ce que** le vérin (4) est placé de manière à agir entre l'avancée d'appui (11) et un point d'articulation (10, 21) à distance de l'axe d'articulation (G), dans la section postérieure (H_{H}) de longeron ou dans la section antérieure (Hᵥ) de longeron,

6. Finisseuse de route selon la revendication 1, **caractérisée en ce que** la section antérieure (Hᵥ) de longeron présente plusieurs points d'articulation (10) utilisables au choix comme autre axe d'articulation (G) et / ou pour le vérin.

7. Finisseuse de route selon la revendication 1, **caractérisée en ce que** la section antérieure (Hᵥ) de longeron est conformée de manière approximativement rectiligne, **en ce que** la section postérieure (H_{H}) de longeron est constituée d'une partie (19) montant en oblique et d'une partie (20) se coudant à partir de là vers l'arrière et **en ce que** la partie (19) montant en oblique est articulée sur l'autre axe d'articulation (G) se trouvant en dessous de la partie (20) sur la section antérieure (Hᵥ) de longeron.

8. Finisseuse de route selon la revendication 1, **caractérisée en ce que** l'autre axe d'articulation (G) se trouve dans la région de l'essieu arrière de la finisseuse de route (F), de préférence devant l'essieu arrière (27) dans le sens de progression du travail.

9. Procédé pour poser des structures de revêtement (D) prédéterminées, en particulier des micro-ondulations ou des dos d'âne sur les surfaces de circulation, avec une finisseuse de route (F) selon la revendication 1 remorquant une table de pose (B), présentant un dispositif de distribution à vis sans fin (Q) pour une charge de matériau mélangé (V1, V2) et dont la table de pose (B) équipée de dameurs (T) et de vibreurs (V) est articulée de manière réglable sur le châssis (E) de la finisseuse de route (F) par l'intermédiaire de longerons (H) et de points de traction (Z) réglables en hauteur face à la plate-forme de chaussée et pouvant pivoter autour d'un autre axe d'articulation (G) parallèle aux points de traction, dans lequel procédé au moins l'inclinaison de la table de pose (B) est réglée au moyen d'une commande (C) programmée sur la base de données effectives saisies et de données de consigne prédéfinies, **caractérisé en ce que** pour régler rapidement l'épaisseur de pose, lors de la pose de structures de revêtement (D) programmées, la hauteur des points de traction et / ou l'inclinaison relative de la table de pose autour de l'autre axe d'articulation (G) ainsi qu'au moins une valeur du groupe suivant de paramètres de travail : vitesse de progression de la pose, température du matériau mélangé ou consistance du matériau mélangé, vitesse des dameurs, fréquence de vibration, charge de la matière avant et / ou après le dispositif de distribution à vis sans vin, vitesse de la vis sans fin et / ou réglage en hauteur de la vis sans fin sont saisis comme paramètres de réglage et sont traités dans une boucle d'asservissement fermée, plusieurs de ces paramètres d'asservissement saisis étant coordonnés les uns aux autres.

10. Procédé selon la revendication 9, **caractérisé en ce que** l'inclinaison de la finisseuse de route (F) et / ou de la table de pose (B) est (sont) traité(s) comme des paramètres d'asservissement.

11. Procédé selon la revendication 9, **caractérisé en ce que**, lors de la pose de la structure de revêtement (D) prédéterminée (D), la vitesse des dameurs et / ou la fréquence des vibreurs est (sont) réglée(s) en fonction du réglage relatif en hauteur des points de traction (Z) et / ou de l'inclinaison relative de la table de pose autour de l'autre axe d'articulation (G).

12. Procédé selon la revendication 9, **caractérisé en ce que**, lors l'asservissement, la vitesse des dameurs et / de la fréquence des vibreurs est (sont) réglée(s) en fonction de la fréquence d'oscillation propre de la table de pose (B).

13. Procédé selon la revendication 9, **caractérisé en ce que** la table de pose (B) est guidée en étant supportée au moyen de cylindres de levage (13) de la table de pose en vue de régler rapidement l'épaisseur de pose en fonction de la consistance du matériau mélangé.
